# EUROPÄISCHE PATENTSCHRIFT

(11) **EP 1 078 836 B1**
(45) Veröffentlichungstag und Bekanntmachung des Hinweises auf die Patenterteilung: **14.04.2004**
(21) Anmeldenummer: 00250232.6
(22) Anmeldetag: 13.07.2000
(51) Int. Cl.: B61D 7/26

(54) **Antriebseinrichtung für die Entladeöffnung von Schüttgutwagen**
Actuating device for a discharge door for hopper cars
Dispositif d'entrainement pour une ouverture de déchargement pour wagons-trémels

(30) Priorität: 01.08.1999 DE 19935577
(43) Veröffentlichungstag der Anmeldung: 28.02.2001
(73) Patentinhaber: DWA Deutsche Waggonbau GmbH, 12526 Berlin (DE)
(72) Erfinder: Ernst, Andreas, Dipl.-Ing., 02906 Niesky (DE); Berger, Torsten, Dipl.-Ing. (FH), 02906 Niesky (DE); Müller, Hillmar, Dipl.-Ing., 02906 Niesky (DE)
(74) Vertreter: Akers, Noel James

(56) Entgegenhaltungen:
- DE-U- 29 913 065
- GB-A- 346 127
- GB-A- 2 081 198
- US-A- 3 405 655
- US-A- 3 447 485

## Beschreibung

Die Erfindung betrifft eine Entladeöffnung von Schüttgutwagen nach dem Oberbegriff des Patentanspruchs 1, wie beispielsweise aus der Druckschrift US 3447 485 A bekannt.

Schüttgutwagen sind Fahrzeuge, die zum Transport von fein und grobkörnigen Ladegütern vorgesehen sind. Zur Aufnahme des Ladegutes besitzen diese Fahrzeuge einen Behälter, dessen obere Öffnung durch ein Schwenkdach verschlossen und zur Beladung genutzt wird und aus einer oder mehreren trichterförmigen unteren Öffnungen besteht, die zur Entladung des Ladegutes genutzt werden.

Es sind Verschlußeinrichtungen an der unteren Entladeöffnung bekannt, die den Schieber der rechteckförmigen- oder quadratischen Entladeöffnung mittels mechanischer Einrichtungen verschließt. Die Lagerung des Schiebers befindet sich oberhalb und seitlich der Entladeöffnung. Die Verschlußfläche des Schiebers ist durch beidseitig angebrachte Holme mit der Lagerung verbunden.
Im verschlossenen und beladenen Zustand liegt das Ladegut auf dem Schieber. Zur Entladung muß der Schieber um seine Lagerung geschwenkt werden, um die Entladeöffnung freizugeben und das Ausfließen des Ladegutes zu ermöglichen.

Im Verlaufe eines Öffnungs- und Schließprozesses werden folgende Situationen durchlaufen:
Im Ausfließprozeß drückt das Ladegut gegen die Verschlußfläche des Schiebers und unterstützt damit den Öffnungsprozeß. Je nach den Fließeigenschaften des Ladegutes und der Ladehöhe im Behälter kann diese Kraft sehr große Werte erreichen und den Schieber unkontrolliert beschleunigen. Wenn das Ladegut ausgeflossen ist, hat der Schieber durch die Schwenkbewegung eine große Schrägstellung erreicht. Durch sein Eigengewicht entsteht eine Kraft, die den Schieber wieder zurücklaufen lassen würde. Dieses selbsttätige Zurücklaufen wird durch geeignete mechanische Sperren verhindert, die manuell gelöst werden müssen. Um die Schwenkbewegung zu erzeugen, muß am Schieber ein Drehmoment aufgebracht werden. Die für das Drehmoment notwendige Kraft wird durch Muskelkraft oder elektrische, hydraulische oder pneumatische Hilfsenergie erzeugt. In Abhängigkeit der zur Verfügung stehenden Energiearten kann auch eine Kombination aus den vorgenannten Möglichkeiten zum Einsatz kommen.

Beispielsweise ist bekannt, daß ein solcher Schüttgutwagen zur Krafterzeugung ein Handrad besitzt, die Kraft über ein Stirnradgetriebe verstärkt und über ein Gestänge zum Schieber geführt wird. Das Gestänge ist an den Schieberholmen gelenkig und mit einem definierten Abstand vom Drehpunkt angeschlossen. Als Sicherung gegen selbsttätiges Rücklaufen des Schiebers ist in bekannter Ausführung eine gezahnte Sperrscheibe mit Sperrhebel an der Getriebeausgangswelle vorgesehen. Diese Sperrscheibe hemmt die Bewegung nur in einer Drehrichtung, in Richtung "Schließen". Nachteilig bei dieser Lösung ist, dass im Öffnungsprozeß der Schieber (Drehen am Handrad) bei jedem Umgreifen des Bedieners der Schieber durch das Eigengewicht um den Betrag eines Zahnes der Sperrscheibe zurückläuft. Andererseits kann bei sehr gutem Fließverhalten das Ausfließen des Ladegutes den Öffnungsprozeß stark unterstützen und den gesamten Antrieb beschleunigen, so daß das Handrad selbsttätig und unkontrollierbar dreht. Nach Erreichen der "Offenstellung" wird der Schieber durch die Sperrscheibe in dieser Lage fixiert. Zum Verschließen muß der Sperrhebel aus der Sperrscheibe gelöst werden und der Schieber läuft selbsttätig durch sein Eigengewicht zu. Auch in diesem Fall dreht sich das Handrad unkontrollierbar. Diese selbsttätige Bewegung des Schiebers, die sich bis zum Handrad fortsetzt, stellt eine große Gefährdung des Bedienpersonals dar, wie auch für die Bauteile des Schieberantriebes. Aus dem Einsatz der Fahrzeuge ist bekannt, daß das selbsttätige Drehen des Handrades zu schweren Verletzungen des Bedieners geführt haben, weil versucht wurde, das schnell laufende Handrad mit den Händen zu bremsen.

Aufgabe der Erfindung ist es, eine Antriebseinrichtung für die Entladeöffnung von Schüttgutwagen zu schaffen, die in beiden Drehrichtungen zu keinen selbsttätigen, unkontrollierbaren oder rücklaufenden Bewegungen führt und dadurch die Arbeitssicherheit des Bedienpersonals erhöht, eine Selbstzerstörung der Antriebsbauteile verhindert und somit die Einsatzbereitschaft der Fahrzeuge verbessert , wobei der Bewegungsablauf in den beiden Drehrichtungen auch unterschiedlich stark ausgebildet sein kann.

Die Lösung der Aufgabe erfolgt durch die Merkmale des Anspruchs 1. Zwischen Krafteinleitungsstelle des Bedieners, z.B. Handrad, und Verschlußschieber wird ein solches Getriebe angeordnet das am Getriebeausgang nur dann eine Drehbewegung ermöglicht, wenn am Getriebeeingang eine Drehbewegung aufgebracht wird. Dabei ist am Getriebeeingang ein Handrad angebracht, während am Getriebeausgang hin zum Verschlußschieber übliche Kraftübertragungsglieder, wie Welle, Hebel und Schubstangen angeordnet sind. Die Hemmung wird durch ein Stirnradgetriebe mit extremer Schrägverzahnung erreicht. Durch die Wahl der Verzahnungsgeometrie und Schmiermittel im Eingriffsbereich der Verzahnung kann die Stärke der Hemmung den jeweiligen Erfordernissen angepaßt werden. Die Einstellbreite reicht von leichter Bremsung bis zur absoluten Blockade am Getriebeausgang bei Einleitung eines Drehmomentes am Getriebeausgang. Beispielsweise ist auch die Kombination möglich, daß in der einen Drehrichtung nur gebremst und in der anderen Drehrichtung blockiert wird, wenn am Getriebeausgang ein Drehmoment angreift.
Mit der Anordnung eines solchen Getriebes wird erreicht, dass einerseits das Ladegut und andererseits die Gewichtskraft des Schiebers keine beschleunigende Wirkung auf den Verschlußantrieb ausüben kann, die Bauteile vor Überbeanspruchung geschützt und das Bedienen des Antriebes für das Personal sicherer gestaltet werden.

Die Erfindung soll nachstehend an einem Ausführungsbeispiel näher erläutert werden. Die zugehörigen Zeichnungen zeigen in:
- Fig. 1:: eine Seitenansicht des Schüttgutwagens,
- Fig. 2:: die Draufsicht auf den schematisch dargestellten Antrieb der Verschlußeinrichtung,
- Fig. 3:: eine Einzelheit aus dem Getriebeausschnitt,
- Fig. 4:: die Ansicht B nach Fig. 2,
- Fig. 5:: den Schnitt C-C nach Fig. 2.

Nach Fig. 1 dient ein Behälter 1 zur Aufnahme des Ladegutes. Ein schwenkbares Dach 2 verschließt die obere Beladeöffnung. Nach unten mündet der Behälter 1 in vier trichterförmige Öffnungen 3. Eine Entladeöffnung 8 wird von unten durch einen schwenkbaren Schieber 4 verschlossen. Der Schieber 4 schwenkt um eine seitlich der trichterförmigen Öffnung 3 angeordneten Lagerung 5. Ein Holm 7 stellt die Verbindung zwischen einer Verschlußfläche 6 des Schiebers 4 und der Lagerung 5 her. Die zum Schwenken des Schiebers 4 notwendige Kraft wird in diesem Beispiel durch Muskelkraft über ein Handrad 10 erzeugt. Ein Getriebe 11 verstärkt diese Kraft und leitet sie über Kraftübertragungsglieder 9 an den Holm 7 des Schiebers 4 weiter. Das Getriebe 11 ist in der Art ausgebildet, wenn vom Schieber 4 ausgehend ein Drehmoment am Ausgang des Getriebes 11 anliegt und das Moment innerhalb der Verzahnung durch Reibung vermindert oder gänzlich abgebaut wird.
Prinzipiell ist dieser Reibungsvorgang in Fig. 3 dargestellt. Das Handrad 10 ist an dem Antriebsteil 12 angeordnet, das einer Getriebe-Antriebswelle 16 entspricht. Ein Abtriebsteil 13 am Ausgang des Getriebes 11 entspricht einer Getriebe-Abtriebswelle 14. Die Getriebe-Abtriebswelle 14 ist nach Fig. 5 über einen Hebel 15 und einer daran beweglich angeordneten Koppelstange 17 mit dem Holm 7 gelenkig verbunden. Eine Bewegung des Abtriebsteiles 13 ist nur möglich, wenn das Antriebsteil 12 bewegt wird. Umgekehrt, bei Kraftausübung auf das Abtriebsteil 13 ist eine Bewegung des Antriebsteiles 12 unmöglich oder nur durch überhöhte Zugabe von Schmiermitteln erreichbar. Bei der Verwendung eines extrem schrägverzahnten Stirnradgetriebes ist dieses Prinzip in eine endlose, kontinuierliche Bewegung umgesetzt.

### Aufstellung der verwendeten Bezugszeichen

- 1: Behälter
- 2: Dach (schwenkbar)
- 3: trichterförmige Öffnung
- 4: Schieber (schwenkbar)
- 5: Lagerung
- 6: Verschlußfläche
- 7: Holme
- 8: Entladeöffnung
- 9: Kraftübertragungsglied
- 10: Handrad
- 11: Getriebe
- 12: Antriebsteil
- 13: Abtriebsteil
- 14: Getriebe-Abtriebswelle
- 15: Hebel
- 16: Getriebe-Antriebswelle
- 17: Koppelstange

## Patentansprüche

1. Entladeöffnung mit einer Antriebseinrichtung für die untere Entladeöffnung von Schüttgutwagen, bestehend aus einem Verschlußschieber (29), mechanischen Kraftübertragungsgliedern (47,53), einem Handrad als Krafteinleitungsstelle und einem Getriebe (67,68), **dadurch gekennzeichnet, daß** das zwischen den Kraftübertragungsgliedern (9) des Verschlußschiebers (4) und dem Handrad (10) angeordnete Getriebe (11) als selbsthemmendes Stirnradgetriebe (11) mit extremer Schrägverzahnung ausgebildet ist.

2. Entladeöffnung nach Anspruch 1, **dadurch gekennzeichnet, daß** die sich gegenüberliegenden Zahnflanken des selbsthemmenden Stirnradgetriebes (11) unterschiedliche Rauheitsgrade aufweisen.

## Claims

1. Discharge opening having a drive device for the lower discharge opening of bulk goods wagons, comprising a closure slide (29), mechanical force transmission elements (47, 53), a hand wheel as a force introduction point and a gearbox (67, 68), **characterized in that** the gearbox (11) arranged between the force transmission elements (9) of the closure slide (4) and the hand wheel (10) is constructed as a self-locking spur gearbox (11) with extremely oblique toothing.

2. Discharge opening according to Claim 1, **characterized in that** the opposite tooth flanks of the self-locking spur gearbox (11) have different levels of roughness.

## Revendications

1. Ouverture de déchargement munie d'un dispositif d'entraînement pour l'ouverture de déchargement inférieure pour wagons-trémies, composée d'un élément de fermeture coulissant (29), d'éléments mécaniques de transmission de la force (47, 53), d'une manette faisant office de point d'application de la force et d'un engrenage (67, 68), **caractérisée en ce que** l'engrenage (11) disposé entre les éléments de transmission de la force (9) de l'élément de fermeture coulissant (4) et la manette (10) est réalisé sous la forme d'un engrenage à pignon droit autobloquant (11) à denture extrêmement biseautée.

2. Ouverture de déchargement selon la revendication 1, **caractérisée en ce que** les flancs opposés des dents de l'engrenage à pignon droit autobloquant (11) présentent des degrés de rugosité différents.
